# EUROPÄISCHE PATENTSCHRIFT

(11) **EP 0 938 165 B1**
(45) Veröffentlichungstag und Bekanntmachung des Hinweises auf die Patenterteilung: **23.04.2003**
(21) Anmeldenummer: 99400138.6
(22) Anmeldetag: 21.01.1999
(51) Int. Cl.: H01R 13/646, H01R 9/05

(54) **Verbindungselement für ein koaxiales Hochfrequenz-Kabel**
Coaxial high frequency cable connector
Connecteur pour un câble coaxial à haute fréquence

(30) Priorität: 19.02.1998 DE 19806906
(43) Veröffentlichungstag der Anmeldung: 25.08.1999
(73) Patentinhaber: ALCATEL, 75008 Paris (FR)
(72) Erfinder: Gohdes, Hartmut, Dipl.-Ing., 30173 Hannover (DE)
(74) Vertreter: Rausch, Gabriele, Dr.

(56) Entgegenhaltungen:
- EP-A- 0 722 199
- EP-A- 0 741 436
- DE-A- 2 724 862
- DE-A- 4 309 775
- FR-A- 2 682 819

## Beschreibung

Die Erfindung bezieht sich auf ein Verbindungselement für ein koaxiales Hochfrequenz-Kabel, das einen Innenleiter, ein denselben umgebendes Dielektrikum und einen konzentrisch zum Innenleiter angeordneten, rohrförmigen Außenleiter aufweist, dessen Ende zur Schaffung einer umlaufenden Kontaktfläche konusförmig aufgeweitet ist, bestehend aus einer Kontaktbuchse mit einem zur Anlage an der Innenfläche der Kontaktfläche des Außenleiters bestimmten, umlaufenden Vorsprung mit konischer Außenfläche und einem den Außenleiter in Gebrauchslage umgebenden Rohrstück sowie aus einer axial verschiebbaren Kontakthülse, die an einem Ende eine umlaufende, sich konisch erweiternde und zur Anlage an der Außenfläche der Kontaktfläche des Außenleiters bestimmte Innenfläche hat, wobei die Kontakthülse durch eine Drehbewegung der Kontaktbuchse gegen die Kontaktfläche des Außenleiters drückbar ist.

Ein solches Verbindungselement ist beispielsweise aus der FR-A 2 682 816 oder der DE 27 24 862 C2 bekannt.

Ein solches Verbindungselement dient beispielsweise zum Anschließen eines koaxialen Hochfrequenz-Kabels - im folgenden kurz "HF-Kabel" genannt - an eine weiterführende Steckverbindung, an ein HF-Gerät oder zum Durchverbinden mit einem anderen HF-Kabel. Die Innenleiter der HF-Kabel werden dabei in der Regel mit einem Stift und einer korrespondierenden Buchse durchverbunden. Probleme ergeben sich oft bei der Verbindung der Außenleiter der HF-Kabel, weil es bei nicht ausreichend guter Kontaktierung zu Intermodulationserscheinungen kommt. Das kann zur Anregung neuer Frequenzen führen, die das eigentliche Nutsignal störend beeinflussen.

Bei dem bekannten Verbindungselement nach der eingangs erwähnten DE 27 24 862 C2 ist die Kontaktierung des Außenleiters durch das Zusammenwirken von konischem Vorsprung der Kontaktbuchse und konischer Kontakthülse trotz einfachen Aufbaus gegenüber anderen Konstruktionen verbessert. Trotzdem treten störende Intermodulationserscheinungen auf.

Der Erfindung liegt die Aufgabe zugrunde, das eingangs geschilderte Verbindungselement so zu gestalten, daß Intermodulationen bei der Kontaktierung des Außenleiters weitestgehend unterdrückt werden können.

Diese Aufgabe wird gemäß der Erfindung dadurch gelöst,
- daß auch an dem einem Ende der Kontakthülse die Außenfläche der Kontakthülse konisch verläuft und
- daß über der Kontakthülse eine in axialer Richtung verschiebbare Druckbuchse mit einer sich konisch erweiternden, zur Anlage an der Außenfläche der Kontakthülse dienenden Innenfläche angebracht ist, die durch die Drehbewegung der Kontaktbuchse gegen die Kontaktfläche des Außenleiters drückbar ist.

Bei diesem Verbindungselement ist es auf sehr einfache Art und Weise gelungen, den Kontaktdruck am Außenleiter so zu erhöhen, daß durch diese Kontaktstelle keine Intermodulationen mehr hervorgerufen werden. Beim Anziehen der Kontaktbuchse werden durch deren Drehbewegung einerseits ihr konischer Vorsprung und andererseits die Kontakthülse sehr fest an die konische Kontaktfläche des Außenleiters angepreßt. Das ist dadurch besonders fest und durch keinen Anschlag begrenzt, daß die axial bewegliche Druckbuchse an ihrem Ende ebenfalls konisch ausgeführt ist. Sie überträgt also die in axialer Richtung auf sie einwirkende Kraft vollständig auf die Kontaktfläche des Außenleiters. Diese konische Kontaktfläche ist dadurch beidseitig fest eingeklemmt. Sie wird mit entsprechend hohem Druck an den Vorsprung der Kontaktbuchse gepreßt. Der Übergangswiderstand zwischen beiden Teilen ist daher extrem niedrig.

Ein Ausführungsbeispiel des Erfindungsgegenstandes ist in den Zeichnungen dargestellt.

Es zeigen:
Fig. 1 eine Gesamtansicht eines Verbindungselements nach der Erfindung.
Fig. 2 eine Einzelheit aus Fig. 1 in vergrößerter Darstellung.

In Fig. 1 ist das Ende eines koaxialen HF-Kabels K dargestellt, an dem ein der elektrischen Durchverbindung dienendes Verbindungselement V angebracht ist. Das HF-Kabel K hat einen Innenleiter 1, ein denselben umgebendes Dielektrikum 2 und einen zum Innenleiter 1 konzentrischen, rohrförmigen Außenleiter 3. Über dem Außenleiter 3 ist ein aus Kunststoff bestehender Mantel 4 angebracht. Der Außenleiter 3 liegt am Dielektrikum 2 an. Er ist im dargestellten Ausführungsbeispiel gewellt ausgeführt, also gut biegbar. Das Ende des Außenleiters 3 ist zur Bildung einer umlaufenden Kontaktfläche 5 konisch aufgeweitet.

Über dem Ende des HF-Kabels K ist eine Kontaktbuchse 6 aus elektrisch gut leitendem Material angebracht. Sie umgreift den Außenleiter 3 mit einem Rohrstück 7 von außen. Konzentrisch zum Rohrstück 7 hat die Kontaktbuchse 6 einen axial vorstehenden, umlaufenden Vorsprung 8 mit einer konischen Außenfläche, die zur Anlage an der Innenfläche der Kontaktfläche 5 des Außenleiters 3 bestimmt ist. Die entsprechende Montageposition ist in Fig. 1 dargestellt. Zum Verbindungselement V gehören auch ein zentraler Steckerstift 9 zur Kontaktierung des Innenleiters 1 und eine Überwurfmutter 10. Der Steckerstift 9 ist durch eine aus Isoliermaterial bestehende Stützscheibe 11 zentrisch in der Überwurfmutter 10 festgelegt.

Über dem Außenleiter 3 sind außerdem eine Kontakthülse 12 und eine Druckbuchse 13 angeordnet, die ebenfalls zum Verbindungselement V gehören. Der Aufbau von Kontakthülse 12 und Druckbuchse 13 geht in genauerer Darstellung aus Fig. 2 hervor. Die Druckbuchse 13 ist in axialer Richtung auf dem HF-Kabel K bzw. auf dessen Außenleiter 3 verschiebbar. Sie kann entsprechend der zeichnerischen Darstellung einteilig ausgeführt sein, aber auch aus zwei axial nebeneinander liegenden Teilen bestehen. Die Druckbuchse 13 ist mit der Kontaktbuchse 6 bzw. deren Rohrstück 7 durch ein Gewinde verbunden und so mit derselben verschraubbar. Zwischen Rohrstück 7 und Druckbuchse 13 kann eine umlaufende Dichtung 14 angebracht sein.

Die Kontakthülse 12 ist in ihren Abmessungen auf die Außenabmessungen des Außenleiters 3 abgestimmt. Ihr eines Ende ist in Anpassung an die konische Kontaktfläche 5 desselben ebenfalls konisch erweitert. An diesem Ende ist die Kontakthülse 12 vorzugsweise durch axial verlaufende Schlitze 15 rundum in Federarme 16 aufgeteilt. Die Außenfläche der Kontakthülse 12 ist an ihrem innen konischen Ende ebenfalls konisch erweitert. Sie dient als Anlagefläche für die Druckbuchse 13, die an ihrem korrespondierenden Ende ebenfalls konisch erweitert ist. Der Innendurchmesser der Druckbuchse 13 entspricht etwa dem Außendurchmesser der Kontakthülse 12, so daß die Druckbuchse 13 in axialer Richtung durch dieselbe geführt ist.

Das Verbindungselement V wird beispielsweise wie folgt montiert:

Das HF-Kabel K wird an seinem Ende vom Mantel 4 befreit. Danach werden Außenleiter 3 und Dielektrikum 2 gekürzt, so daß der Innenleiter 1 zu seiner Kontaktierung vorsteht. Bei einem rohrförmigen Innenleiter 1 kann auf diesen Schritt auch verzichtet werden, wenn der Steckerstift 9 in den Innenleiter 1 steckbar ist. Dann werden Kontakthülse 12 und Druckbuchse 13 über den Außenleiter 3 geschoben und in Montageposition gebracht. Anschließend kann das Ende des Außenleiters 3 beispielweise mit einem Bördelgerät so verformt werden, daß sich die konische Kontaktfläche 5 ergibt. Danach wird die Kontaktbuchse 6 mit Überwurfmutter 10 und Steckerstifte 9 in axialer Richtung auf das Ende des HF-Kabels K aufgesteckt. Sie wird so weit bewegt, bis ihr Vorsprung 8 an der Innenfläche der Kontaktfläche 5 des Außenleiters 3 anliegt. Abschließend wird die Druckbuchse 13 in das Rohrstück 7 der Kontaktbuchse 6 eingeschraubt. Sie wird in der Endposition gegen die Kontakthülse 12 gepreßt.

## Patentansprüche

1. Verbindungselement (V) für ein koaxiales Hochfrequenz-Kabel (K), das einen Innenleiter (1), ein denselben umgebendes Dielektrikum (2) und einen konzentrisch zum Innenleiter angeordneten, rohrförmigen Außenleiter (3) aufweist, dessen Ende zur Schaffung einer umlaufenden Kontaktfläche (5) konusförmig aufgeweitet ist, bestehend aus einer Kontaktbuchse (6) mit einem zur Anlage an der Innenfläche der Kontaktfläche des Außenleiters bestimmten, umlaufenden Vorsprung (8) mit konischer Außenfläche und einem den Außenleiter in Gebrauchslage umgebenden Rohrstück sowie aus einer axial verschiebbaren Kontakthülse (12), die an einem Ende eine umlaufende, sich konisch erweiternde und zur Anlage an der Außenfläche der Kontaktfläche des Außenleiters bestimmte Innenfläche hat, wobei die Kontakthülse durch eine Drehbewegung der Kontaktbuchse (6) gegen die Kontaktfläche des Außenleiters drückbar ist, **dadurch gekennzeichnet,**
- **daß** auch an dem einem Ende der Kontakthülse die Außenfläche der Kontakthülse (12) konisch verläuft und
- **daß** über der Kontakthülse (12) eine in axialer Richtung verschiebbare Druckbuchse (13) mit einer sich konisch erweiternden, zur Anlage an der Außenfläche der Kontakthülse (12) dienenden Innenfläche angebracht ist, die durch die Drehbewegung der Kontaktbuchse (6) gegen die Kontaktfläche (5) des Außenleiters (3) drückbar ist.

2. Verbindungselement nach Anspruch 1, **dadurch gekennzeichnet, daß** die Kontakthülse (12) an ihrem konischen Ende durch axial verlaufende Schlitze (15) rundum in Federarme (16) aufgeteilt ist.

3. Verbindungselement nach Anspruch 1 oder 2, **dadurch gekennzeichnet, daß** die Druckbuchse (13) aus zwei axial nebeneinander liegenden Teilen besteht.

## Claims

1. Connector (V) for a coaxial radio frequency cable (K) that has an internal conductor (1), a dielectric (2) surrounding the latter and a tubular outer conductor (3) disposed concentrically with respect to the inner conductor, whose end is conically widened to create a circumferential contact surface (5), comprising a contact socket (6) having a circumferential protrusion (8) that is intended to fit against the internal surface of the contact surface of the outer conductor and has a conical external surface and a tubular piece surrounding the external conductor in the utilization position, and also an axially displaceable contact sleeve (12) that has, at one end, a circumferential, conically widening internal surface intended to fit against the external surface of the contact surface of the outer conductor, wherein the contact sleeve can be pressed against the contact surface of the outer conductor by a rotational movement of the contact socket (6), **characterized**
- **in that** the external surface of the contact sleeve (12) also extends conically at the one end of the contact sleeve and
- **in that** a pressure bush (13) that can be displaced in the axial direction and has a conically widening internal surface serving to fit against the external surface of the contact sleeve (12) is fitted over the contact sleeve (12), which pressure bush can be pressed against the contact surface (5) of the external conductor (3) by the rotational movement of the contact socket (6).

2. Connector according to Claim 1, **characterized in that** the contact sleeve (12) is divided all round into spring arms (16) by axially extending slots (15) at its conical end.

3. Connector according to Claim 1 or 2, **characterized in that** the pressure bush (13) comprises two parts lying axially alongside one another.

## Revendications

1. Elément de fixation (V) pour un câble coaxial à haute fréquence (K), qui présente un conducteur intérieur (1), un diélectrique (2) entourant celui-ci et un conducteur extérieur (3) tubulaire disposé de façon concentrique vers le conducteur intérieur, dont l'extrémité est élargie de façon conique pour former une surface de contact (5) circulaire, composé d'une douille de contact (6) avec une partie saillante (8) circulaire définie pour être disposée au niveau de la surface intérieure de la surface de contact du conducteur extérieur avec une surface extérieure conique et une partie de conduit entourant le conducteur extérieur en position d'utilisation ainsi que d'un connecteur femelle (12) mobile par rapport à un axe, qui possède une surface intérieure définie s'élargissant de façon conique à une extrémité et conçue pour être disposée au niveau de la surface extérieure de la surface de contact du conducteur extérieur, moyennant quoi le connecteur femelle peut être pressé contre la surface de contact du conducteur extérieur par un mouvement rotatif de la douille de contact (6), **caractérisé en ce que**
la surface extérieure du connecteur femelle (12) est conçue en forme de cône au niveau d'une des extrémités du connecteur femelle et
sur le connecteur femelle (12), une douille de pression (13) mobile par rapport à un axe, avec une surface intérieure s'élargissant en forme de cône et conçue pour être disposée sur la surface extérieure du connecteur femelle (12), est installée, qui peut être pressée contre la surface de contact (5) du conducteur extérieur (3) par un mouvement rotatif de la douille de contact (6).

2. Elément de fixation selon la revendication 1, **caractérisé en ce que** le connecteur femelle (12) est divisé au niveau de l'extrémité conique par une encoche (15) circulaire axiale tout autour dans les leviers à ressorts (16).

3. Elément de fixation selon la revendication 1 ou 2, **caractérisé en ce que** la douille de pression (13) se compose de deux parties placées côte à côte par rapport à un axe.
